# FASCICULE DE BREVET EUROPEEN

(11) **EP 1 203 860 B1**
(45) Date de publication et mention de la délivrance du brevet: **19.04.2006**
(21) Numéro de dépôt: 01126287.0
(22) Date de dépôt: 06.11.2001
(51) Int. Cl.: E05B 63/20, E05C 9/04, E05B 47/00, E05C 9/18

(54) **Feuille de porte avec système automatique de verrouillage de sécurité**
Türblatt mit automatischem Sicherheitsverriegelungssystem
Door leaf with automatic security locking system

(30) Priorité: 06.11.2000 LU 90671
(43) Date de publication de la demande: 08.05.2002
(73) Titulaire: Multimet S.A., 1724 Luxembourg (LU)
(72) Inventeur: Hudson, Peter L.P., East Dean Eastburne, Sussex BN 200JD (GB)
(74) Mandataire: Schmitt, Armand

(56) Documents cités:
- EP-A- 0 668 425
- FR-A- 2 512 097
- FR-A- 2 725 470
- GB-A- 470 433
- US-A- 1 420 910
- US-A- 5 083 448

## Description

La présente invention concerne de façon générale une feuille de porte avec un système automatique de verrouillage de sécurité.

Une serrure automatique est par exemple décrite dans le brevet US 5,083,448. Elle comprend un pêne dormant et une plaque de commande qui est montée dans la serrure de façon à pouvoir subir un mouvement de translation dans une direction perpendiculaire à la direction de déplacement du pêne dormant. Le pêne dormant comprend un téton qui est guidé dans une mortaise oblique de la plaque de commande, de façon à ce qu'un coulissement vertical de la plaque de commande soit converti en un coulissement horizontal du pêne dormant entre une position de verrouillage et une position retirée. Un ressort de verrouillage prend appui sur plaque de commande et le pêne dormant pour pousser la plaque de commande dans une position extrême inférieure et pousser le pêne dormant dans sa position de verrouillage. Un moteur électrique permet de remonter la plaque de commande dans une position extrême supérieure, amenant ainsi le pêne dormant dans sa position retirée. Dans cette position extrême supérieure, la plaque de commande est verrouillée par un poussoir, qui fait saillie de la serrure en position ouverte de la porte et est enfoncé dans la serrure en position fermée de la porte. Lorsque le poussoir est enfoncé dans la serrure en position fermée de la porte, il libère la plaque de commande et le ressort de verrouillage pousse la plaque de commande dans sa position extrême inférieure et le pêne dormant dans sa position de verrouillage.

Pour des raisons de sécurité, une porte anti-effraction doit cependant comporter plusieurs points de verrouillage. Si une telle porte anti-effraction est dès lors équipée d'une serrure automatique du type décrit dans le brevet US 5,083,448, elle doit en outre être équipée de serrures auxiliaires, qui sont le plus souvent à verrouillage manuel à l'aide d'une clé, ou à verrouillage électrique, asservi à la serrure automatique principale.

Du document EP 0668425 on connaît un assemblage de serrures qui permet le verrouillage automatique en trois points d'un élément d'une porte. Cet assemblage de serrures comprend une serrure principale et deux serrures auxiliaires, agencées toutes les trois le long du bord vertical de la porte. La serrure principale comprend un pêne dormant connecté à une barre de commande. Le pêne dormant comprend un téton qui est guidé dans une mortaise oblique de la barre de commande, de façon à ce que un coulissement vertical de la barre de commande soit converti en un coulissement horizontal du pêne dormant entre une position de verrouillage et une position retirée. Un ressort de verrouillage prend appui sur la barre de commande pour la pousser dans une position extrême inférieure, dans laquelle le pêne dormant est dans sa position de verrouillage. Une poignée de porte permet de remonter la plaque de commande dans une position extrême supérieure, amenant ainsi le pêne dormant dans sa position retirée et comprimant le ressort de verrouillage. Un dispositif d'encliquetage est apte à bloquer la barre de commande pour assurer que le pêne dormant reste en retrait, le ressort d'enclenchement étant comprimé. Le dispositif d'encliquetage est déclenché par un détecteur de position lors de la fermeture de la porte. La barre de commande libérée fait alors sortir le pêne dormant sous l'action du ressort d'enclenchement. La barre de commande est également connectée à deux tringles. Ce dernières actionnent les deux serrures auxiliaires. Les pênes dormant de ces serrures auxiliaires s'engagent, tout comme le pêne dormant de la serrure principal, dans la partie verticale du chambranle.

Un système de déverrouillage assisté d'une porte à multiples pênes dormants est décrit dans le document FR 2725470. Le verrouillage et le déverrouillage se font à l'aide d'une clé, le déverrouillage étant facilité par l'utilisation de contrepoids.

Un ensemble de serrure pour une porte avec plusieurs pênes dormants est décrit dans le document FR 2512097. Cet ensemble comprend un mécanisme de verrouillage à deux barres coulissantes qui sont reliées à l'aide d'un levier pivotant, de façon à pouvoir actionner deux pênes dormants superposés. Ce mécanisme de verrouillage est enfermé dans une gaine qui est fixée sur le battant de la porte du côté opposé au côté pourvu de charnières. Dans une exécution non-automatique, les extrémités des deux barres coulissantes forment des pênes dormants auxiliaires au niveau des deux bords horizontaux de la feuille de porte. Dans une exécution "automatique", le mécanisme comprend un palpeur qui détecte la position fermée de la porte et bloque le mécanisme de serrure dans cette position ouverte.

Le but la présente invention est de proposer une feuille de porte avec un système automatique de verrouillage de sécurité de construction simple, qui permet un verrouillage fiable et automatique d'une porte, sans avoir recours à des serrures auxiliaires. Ce but est atteint par une serrure selon la revendication 1.

Suivant une forme de réalisation avantageuse de l'invention, les moyens de commande du pêne dormant principal comprennent un ressort de rappel apte à amener ledit pêne dormant principal dans sa position de verrouillage. Les moyens de contrôle comprennent alors un moyen de blocage apte à bloquer directement ou indirectement le pêne dormant principal en position d'ouverture, s'ils détectent une position ouverte de la porte, et apte à débloquer le pêne dormant principal, s'ils détectent une position fermée de la porte. II sera apprécié que cette serrure de sécurité de construction simple et fiable permet un verrouillage automatique en plusieurs points, sans nécessiter d'énergie externe. L'énergie nécessaire au verrouillage automatique de la serrure en position fermée de la porte est stockée dans le ressort de rappel lors de l'ouverture de la serrure à l'aide d'une clé ou d'un moteur électrique. Cette énergie est restituée pour le verrouillage automatique de la serrure lorsque la position fermée de la porte est détectée.

Dans une exécution simple et fiable, les moyens de commande comprennent une plaque de commande qui est montée dans la serrure de façon à pouvoir subir un mouvement de translation dans un plan parallèle à la direction de déplacement du pêne dormant principal, de préférence selon une direction sensiblement perpendiculaire à la direction de déplacement du pêne dormant principal. Cette pièce de commande coopère, d'une part, avec le pêne dormant principal et, d'autre part, avec la première tige de verrouillage, pour entraîner simultanément le pêne dormant principal et la première tige de verrouillage dans leurs positions de verrouillage respectives.

D'autres détails et particularités de l'invention ressortiront de la description donnée ci-après, à titre d'exemple non limitatif, d'une forme de réalisation préférée de l'invention. Les chiffres de référence se rapportent aux dessins annexées, dans lesquels :
- Fig.1:: est une vue en élévation, avec brisures partielles, d'une porte équipée d'une serrure avec pêne dormant principal et tringles de verrouillage ; la porte étant montrée dans une position fermée et le pêne dormant principal et les tringles de verrouillage étant montrés dans une position de verrouillage ;
- Fig.2:: est une vue en élévation analogue à la Fig. 1, dans laquelle, le pêne dormant principal et les tringles de verrouillage sont montrés dans une position d'ouverture ;
- Fig.3:: est une vue en élévation analogue aux Fig. 1 et 2, dans laquelle le pêne dormant principal et les tringles de verrouillage, ainsi qu'un pêne lançant sont montrés dans leur position d'ouverture ; la porte étant montrée partiellement fermée, c'est-à-dire que le pêne lançant est sorti de sa mortaise tout en s'appuyant encore sur le bord de cette dernière ; et
- Fig.4:: est une vue en élévation analogue aux Fig. 1 à 3, dans laquelle la porte est montrée dans une position ouverte avec le pêne dormant principal et les tringles dans leur position d'ouverture ; les pênes lançants étant montrés dans une position saillante.

Dans les Figures susmentionnées, les mêmes références désignent des éléments identiques ou similaires.

Fig. 1 à 4 montrent une serrure de sécurité 1 selon un exemple de réalisation de l'invention, qui est encastrée dans une feuille de porte 2 montée dans une huisserie 3. Cette serrure de sécurité 1 comprend un pêne dormant principal 4 et une tringlerie de verrouillage 5 coopérant avec ce pêne dormant principal 4. Dans la position de verrouillage du pêne dormant principal 4, telle que montrée à la Fig. 1, celui-ci est engagé dans une mortaise 7 ménagée dans l'huisserie 3. La tringlerie 5 présente des extrémités libres, qui forment des pênes dormants auxiliaires 8, 9 faisant saillie du bord de la feuille de porte 2 et pénétrant dans des mortaises correspondantes 10, 11, qui sont prévues au-dessus et en dessous de la feuille de porte 2. Ainsi, on obtient une serrure à trois points de verrouillage. Il sera apprécié que la tringlerie de verrouillage 5 coopère directement ou indirectement avec le pêne dormant principal 4 de façon à occuper automatiquement une position de verrouillage au moment où ce pêne dormant principal 4 est amené dans sa position de verrouillage.

Des moyens de commande sont prévus pour amener le pêne dormant principal 4 dans une position d'ouverture et une position de verrouillage. Ces moyens de commande comprennent avantageusement une plaque de commande 14 coopérant, d'une part, avec le pêne dormant principal 4 et, d'autre part, avec la tringlerie de verrouillage 5. Cette plaque de commande 14 est guidée sur des tétons fixes 15 et 16. Ces derniers sont montés sur un plateau de support 17 et logés dans des mortaises 18 et 19 pratiquées dans la plaque 14. Ces mortaises 18 et 19 sont parallèles entre elles et s'étendent perpendiculairement à la direction de déplacement du pêne dormant principal 4, qui est indiquée par la flèche 20. De cette façon, la plaque 14 peut être soumise à un déplacement de va-et-vient suivant la direction de la flèche 21.

Le pêne dormant principal 4 présente, sur son extrémité opposée à celle destinée à s'engager dans la mortaise 7, un téton 22 guidé dans une mortaise oblique 23 de la plaque de commande 14. La direction d'inclinaison de cette mortaise 23 par rapport à la direction de déplacement 20 du pêne dormant principal 4 est telle que, si la plaque 14 est soumise à un déplacement vers le haut par un moyen d'actionnement, tel qu'une clé ou un moteur électrique 40, le pêne dormant principal 4 est retiré dans sa position d'ouverture.

II sera noté qu'un moyen de rappel, par exemple un ressort à lame 24, est associé au pêne dormant principal 4 de façon à amener ce dernier automatiquement et sans énergie extérieure dans sa position de verrouillage lorsque la feuille de porte 2 est dans sa position fermée. Lors de ce mouvement de rappel, le pêne dormant principal 4 entraîne la plaque 14 vers le bas, ce qui entraîne la tringlerie 5 dans sa position de verrouillage.

La serrure 1 comprend en outre des moyens de contrôle permettant de détecter la position de la serrure 1 par rapport à l'huisserie 3 dans laquelle la feuille de porte 2 est montée, ou en d'autres termes, la position d'ouverture ou de fermeture de la porte 2. Dans une forme de réalisation avantageuse, telle que montrée dans les Figures, ces moyens de contrôle comprennent un poussoir 13, qui fait saillie de la serrure en position ouverte de la porte et est enfoncé dans la serrure en position fermée de la porte. Lorsque le poussoir 13 fait saillie de la serrure, il bloque la plaque de commande 14 en position haute. Lorsque le poussoir 13 est enfoncée, il débloque la plaque de commande 14 et permet au ressort 24 d'amener le pêne dormant principal 4 dans sa position de verrouillage tout en entraînant, grâce au téton 22, la pièce de commande 14 vers sa position basse, comme décrit ci-dessus. En d'autres termes, le poussoir 13 coopère avec les moyens de commande du pêne dormant principal 4 de façon à ce que le pêne dormant principal 4 soit amené automatiquement, sous l'effet du ressort de rappel 24, dans sa position de verrouillage dès que la position fermée de la porte est détectée.

La tringlerie de verrouillage 5 comprend une première tige de verrouillage 26 articulée sur un téton 27 de la pièce de commande 14 par l'intermédiaire d'une bride de fixation 28. Une deuxième tige de verrouillage 29 est connectée à la première tige de verrouillage 26 par l'intermédiaire d'un inverseur de mouvement 30. La première tige de verrouillage 26, qui s'étend parallèlement au bord latéral de la feuille de porte 2, se déplace avec la pièce de commande 14 entre une position haute, dans laquelle le pêne dormant principal 4 est dans sa position ouverte, et une position basse, dans laquelle le pêne dormant principal 4 est dans sa position fermée. L'extrémité inférieure de la première tige de verrouillage 26 forme le pêne dormant auxiliaire 8 qui s'engage dans la mortaise inférieure 10. L'extrémité supérieure 31 de la première tige de verrouillage 26 coopère avec l'inverseur de mouvement 30. Cet inverseur de mouvement 30 comprend un levier 32 qui pivote en son centre au tour d'un point fixe 33 et qui présente, à chacune de ses extrémités, une mortaise axiale 34 et 35. Un téton 36 prévu sur l'extrémité supérieure 31 de la première tige de verrouillage 26 s'engage dans la mortaise 34. De la même façon, un téton 37 prévu sur l'extrémité inférieure de la deuxième tige de verrouillage 29 s'engage dans la mortaise 35. Lorsque la première tige de verrouillage 26 se déplace de haut en bas vers sa position de verrouillage, la deuxième tige de verrouillage 29 subit, grâce à la présence de l'inverseur de mouvement 30, un déplacement de bas en haut, de sorte que son extrémité libre 11 pénètre dans mortaise correspondante 11 ménagée dans le linteau 38 de l'huisserie 3.

La Fig. 1 montre la position basse de la pièce de commande avec le pêne dormant principal 4 dans sa position de verrouillage et la tringlerie 5 dans la position de verrouillage. Pour amener la pièce de commande 14 dans sa position haute, telle que montrée par les Fig. 2 à 4, on peut faire usage d'une clé, engagée dans un trou de serrure 39, ou d'un moteur électrique 40 à commande à distance. Reste à noter que la serrure 1 comprend avantageusement un pêne lançant 12, qui est bloqué dans une position saillante par un bras 25 de la pièce de commande 14, lorsque celle-ci est dans sa position basse.

La Fig. 2 montre la feuille de porte 2 dans une position fermée avec la serrure en position d'ouverture, c'est-à-dire le pêne dormant principal 4 dans une position rentrée ou d'ouverture, la tringlerie 5 dans une position déverrouillée et le pêne lançant 12 dans une position débloquée. Un ressort, non représenté dans la Fig. 2, déplace le poussoir 13 dans la direction de l'huisserie 3, de sorte qu'il soit amené dans une position saillante lors de l'ouverture de la porte. Dans cette position saillante, un ergot 43, qui est prévu sur la partie interne du poussoir 13, agit contre une butée 44 de la plaque de commande 14 et maintien cette dernière dans sa position haute comme montré à la Fig. 4. Pour ouvrir la porte, il suffit, par conséquent, d'y effectuer une force de poussée sur la feuille de porte ou d'actionner une poignée, non représentée.

Le moteur électrique 40 peut être un moteur classique. Il actionne un roue dentée 41 munie, à proximité de sa périphérie, d'une butée 42. Cette dernière peut agir sur la plaque de commande 14 et amener celle-ci de sa position basse vers sa position haute, déverrouillant ainsi le pêne dormant principal 4 et la tringlerie de verrouillage 5. Il sera apprécié que l'énergie nécessaire au verrouillage automatique de la serrure 1 en position fermée de la porte 2 est stockée dans le ressort de rappel 24 lors de l'ouverture de la serrure 1 à l'aide du moteur électrique 40, respectivement à l'aide d'une clé.

La Fig. 3 montre un état intermédiaire de la serrure 1 lors de l'ouverture de la porte. Si on compare cette position à celle de la Fig. 2, on constate que le pêne lançant 12 est sorti de sa mortaise mais s'appuie encore contre l'huisserie 3. En fait, dans cette Fig. 3, la feuille de porte 2 occupe une position intermédiaire entre la position de fermeture et la position d'ouverture.

La Fig. 4 montre l'état de la serrure 1 lorsque la porte est entièrement ouverte. Dans cette position ouverte, le pêne lançant 12 et le poussoir 13 ne s'appuient plus contre l'huisserie 3, mais sont complètement libre et sont poussés par des ressorts (non représentés) dans leur position saillante. En même temps, l'ergot 43 prévu sur la partie interne du poussoir 13 agit contre la butée 44 de la plaque de commande 14 et maintient cette dernière dans sa position haute. Ainsi, le pêne dormant principal 4 et la tringlerie de verrouillage 5 sont maintenus dans leur positions retirées de déverrouillage. Lors de la fermeture de la porte, le poussoir 13 entre en contact avec l'huisserie 3, qui le pousse alors vers l'intérieur en libérant la butée 44 et, par conséquent, aussi la plaque de commande 14. Le ressort de rappel 24 agit sur le pêne dormant principal 4 et l'amène dans sa position de verrouillage. Le téton 22 entraîne la plaque de commande 14 vers la position basse en bloquant la tringlerie 5 dans sa position de verrouillage, comme représenté à la Fig. 1.

Il est bien entendu que l'invention n'est pas limitée à cette forme de réalisation particulière mais que bien des variantes peuvent être envisagées sans sortir du cadre de cette invention tel qu'il est defini par les revendications annexées. Par exemple, la tringlerie de verrouillage 5 peut être montée directement sur le pêne dormant principal 4, par exemple sur le téton 22. Par ailleurs, les moyens de contrôle pour détecter la position de la feuille de porte par rapport à l'huisserie pourraient aussi comprendre des détecteurs électriques.

## Revendications

1. Feuille de porte avec système automatique de verrouillage de sécurité comprenant :
un pêne dormant principal (4) pouvant s'engager dans une mortaise d'un élément adjacent en position fermée de la porte (2), pour définir une position de verrouillage ;
des moyens de contrôle (13) apte à détecter ladite position fermée de la porte (2) ; et
des moyens de commande (14, 24, 41) du pêne dormant principal (4) asservis auxdits moyens de contrôle (13) et connectés audit pêne dormant (4), de façon à pouvoir amener ce dernier automatiquement dans sa position de verrouillage lorsque lesdits moyens de contrôle (13) détectent ladite position fermée de la porte (2) ;
une première tige de verrouillage (26) et une deuxième tige de verrouillage (29), chacune de ces deux tiges de verrouillage (26, 29) étant montée de façon à pouvoir coulisser dans une direction perpendiculaire à la direction de verrouillage dudit pêne dormant principal (4),
lesdits moyens de commande (14, 24, 41) du pêne dormant principal (4) étant connectés à la première tige de verrouillage (26) de façon à pouvoir amener cette dernière automatiquement dans une position de verrouillage par une translation dans un premier sens, lorsque lesdits moyens de contrôle (13) détectent ladite position fermée de la porte (2) ; et
un inverseur de mouvement (30) qui est connecté entre ladite première tige de verrouillage (26) et ladite deuxième tige de verrouillage (29), de façon à amener cette dernière automatiquement dans une position de verrouillage par une translation dans un sens opposé audit premier sens;
**caractérisé en ce que**
ledit pêne dormant principal (4), lesdits moyens de commande (14, 24, 41) et lesdits moyens de contrôle (13) font partie d'une unité de serrure encastrée dans la feuille de porte (2) à une certaine distance d'un premier bord horizontal et d'un deuxième bord horizontal de ladite feuille de porte (2);
ledit inverseur de mouvement (30) formé une unité séparée gui est agencée à proximité dudit premier bord horizontal de ladite feuille de porte (2),
ladite première tige de verrouillage (26) traverse ladite unité de serrure, où elle est connectée auxdits moyens de commande et s'étend, à l'intérieur de ladite feuille de porte, entre les deux bords horizontaux de ladite feuille de porte, une première extrémité de ladite première tige de verrouillage (26) étant connectée audit inverseur de mouvement (30) dans ladite unité séparée près dudit premier bord horizontal, et une deuxième extrémité libre de ladite première tige de verrouillage (26) formant dans ledit deuxième bord horizontal un premier pêne dormant auxiliaire (8); et
ladite deuxième tige de verrouillage (29) comprend une extrémité libre qui forme dans ledit premier bord horizontal de ladite feuille de porte (2) un deuxième pêne dormant auxiliaire (9).

2. Feuille de porte selon la revendication 1, **caractérisée en ce que**
lesdits moyens de commande dudit pêne dormant principal (4) comprennent un ressort de rappel (24) apte à amener ledit pêne dormant principal (4) dans sa position de verrouillage ; et
lesdits moyens de contrôle (13) comprennent un moyen de blocage (43, 44) apte à bloquer ledit pêne dormant principal (4) en position d'ouverture si une position ouverte de la porte (2) est détectée et apte à débloquer ledit pêne dormant principal (4) si une position fermée de la porte (2) est détectée.

3. Feuille de porte selon la revendication 1 ou 2, **caractérisée en ce que** lesdits moyens de commande comprennent une plaque de commande (14), cette plaque de commande (14) étant montée dans ladite unité de serrure (1) de façon à pouvoir subir un mouvement de translation dans un plan parallèle à la direction de déplacement dudit pêne dormant principal (4) et à coopérer, d'une part, avec ledit pêne dormant principal (4) et, d'autre part, avec ladite première tige de verrouillage (26), pour entraîner simultanément ledit pêne dormant principal (4) et ladite première tige de verrouillage (26) dans leur position de verrouillage respective.

4. Feuille de porte selon la revendication 3, **caractérisée en ce que** ladite plaque de commande (14) est montée dans ladite unité de serrure (1) de façon à pouvoir subir un mouvement de translation selon une direction sensiblement perpendiculaire à la direction de déplacement dudit pêne dormant principal (4).

5. Feuille de porte selon l'une quelconque des revendications 3 ou 4, **caractérisée en ce que** ladite plaque de commande (14) coopère avec un pêne lançant (12) de façon à bloquer ce dernier dans une position de verrouillage lorsque ledit pêne dormant principal (4) est également dans sa position de verrouillage.

6. Feuille de porte selon la revendication 3, **caractérisée en ce que** ladite première tige de verrouillage (26) est articulée sur ladite plaque de commande (14).

7. Feuille de porte selon l'une quelconque des revendications 1 à 6, **caractérisée en ce que** ledit inverseur de mouvement (30) comprend un levier (32) qui pivote en son centre au tour d'un point fixe (33) et qui présente, à chacune de ses extrémités, une mortaise axiale (34, 35) recevant un téton (36,37) d'une des deux tiges de verrouillage (26, 29).

8. Feuille de porte selon l'une quelconque des revendications 1 à 7, **caractérisée en ce que** lesdits moyens de contrôle comprennent un poussoir (13) et un ressort amenant ledit poussoir (13) dans une position saillante lors de l'ouverture de la porte (2).

9. Feuille de porte selon la revendication 8, **caractérisée en ce que** ledit poussoir (13) se trouve dans une position rentrée lorsque ledit pêne dormant principal (4) est dans sa position de verrouillage et dans une position saillante lorsque ledit pêne dormant principal (4) est dans sa position d'ouverture.

## Patentansprüche

1. Türblatt mit einem automatischen Sicherheitsverriegelungssystem mit:
einem Hauptschlossriegel (4), der bei geschlossener Stellung der Tür (2) in eine Aufnahme in einem anliegenden Element greifen kann, um eine Verriegelungsstellung zu definieren;
Kontrollmitteln (13), die geeignet sind, die geschlossene Stellung der Tür (2) zu erfassen und
Mitteln (14, 24, 41) zum Antrieb des Hauptschlossriegels (4), welche durch die Kontrollmittel (13) gesteuert werden und derart mit dem Schlossriegel (4) verbunden sind, dass dieser bei Erfassung der geschlossenen Stellung der Tür (2) durch die Kontrollmittel (13) automatisch in seine Verriegelungsstellung gebracht werden kann;
einem ersten Verriegelungsstift (26) und einem zweiten Verriegelungsstift (29), wobei jeder dieser beiden Verriegelungsstifte (26, 29) so montiert ist, dass er in einer senkrecht zu der Verriegelungsrichtung des Hauptschlossriegels (4) verlaufenden Richtung gleiten kann,
wobei die Mittel (14, 24, 41) zum Antrieb des Hauptschlossriegels (4) derart mit dem ersten Verriegelungsstift (26) verbunden sind, dass dieser bei Erfassung der geschlossenen Stellung der Tür (2) durch die Kontrollmittel (13) durch eine Translation in einer ersten Richtung automatisch in eine Verriegelungsstellung gebracht werden kann und
einem Bewegungsumkehrer (30), welcher derart zwischen dem ersten Verriegelungsstift (26) und dem zweiten Verriegelungsstift (29) verbunden ist, dass der Letztere durch eine Translation in einer zu der ersten Richtung entgegengesetzten Richtung automatisch in eine Verriegelungsstellung gebracht wird,
**dadurch gekennzeichnet, dass**
der Hauptschlossriegel (4), die Antriebsmittel (14, 24, 41) und die Kontrollmittel (13) zu einer Schlosseinheit gehören, die in dem Türblatt (2) mit einem gewissen Abstand zu einem ersten horizontalen Rand und einem zweiten horizontalen Rand des Türblatts (2) eingebaut ist;
der Bewegungsumkehrer (30) eine getrennte Einheit bildet, die in der Nähe des ersten horizontalen Rands des Türblatts (2) angeordnet ist;
der erste Verriegelungsstift (26) die Schlosseinheit durchquert, wo er mit den Antriebsmitteln verbunden ist, und sich im Inneren des Türblatts zwischen den zwei horizontalen Rändern des Türblatts erstreckt, wobei ein erstes Ende des ersten Verriegelungsstifts (26) mit dem Bewegungsumkehrer (30) in der getrennten Einheit nahe des ersten horizontalen Randes verbunden ist und ein zweites freies Ende des ersten Verriegelungsstifts (26) in dem zweiten horizontalen Rand einen ersten Nebenschlossriegel (8) bildet und
der zweite Verriegelungsstift (29) ein freies Ende umfasst, welches in dem ersten horizontalen Rand des Türblatts (2) einen zweiten Nebenschlossriegel (9) bildet.

2. Türblatt nach Anspruch 1, **dadurch gekennzeichnet, dass**
die Mittel zum Antrieb des Hauptschlossriegels (4) eine Rückstellfeder (24) umfassen, welche geeignet ist, den Hauptschlossriegel (4) in seine Verriegelungsstellung zu bringen und
die Kontrollmittel (13) ein Blockiermittel (43, 44) umfassen, das geeignet ist, bei Erfassung einer geöffneten Stellung der Tür (2) den Hauptschlossriegel (4) in Öffnungsstellung zu blockieren und bei Erfassung einer geschlossenen Stellung der Tür (2) den Hauptschlossriegel (4) freizugeben.

3. Türblatt nach Anspruch 1 oder 2, **dadurch gekennzeichnet, dass** die Antriebsmittel eine Antriebsplatte (14) umfassen, wobei diese Antriebsplatte (14) derart in der Schlosseinheit (1) montiert ist, dass sie eine Translationsbewegung in einer parallel zu der Verschieberichtung des Hauptschlossriegels (4) verlaufenden Ebene erfahren kann und einerseits mit dem Hauptschlossriegel (4) und andererseits mit dem ersten Verriegelungsstift (26) zusammenwirkt, um gleichzeitig den Hauptschlossriegel (4) und den ersten Verriegelungsstift (26) in ihre jeweilige Verriegelungsstellung mitzunehmen.

4. Türblatt nach Anspruch 3, **dadurch gekennzeichnet, dass** die Antriebsplatte (14) derart in der Schlosseinheit (1) montiert ist, dass sie eine Translationsbewegung in einer weitestgehend senkrecht zu der Verschieberichtung des Hauptschlossriegels (4) verlaufenden Richtung erfahren kann.

5. Türblatt nach einem der Ansprüche 3 oder 4, **dadurch gekennzeichnet, dass** die Antriebsplatte (14) derart mit einem Schnapper (12) zusammenwirkt, dass der Letztere in einer Verriegelungsstellung blockiert wird, wenn der Hauptschlossriegel (4) sich ebenfalls in seiner Verriegelungsstellung befindet.

6. Türblatt nach Anspruch 3, **dadurch gekennzeichnet, dass** der erste Verriegelungsstift (26) an der Antriebsplatte (14) angelenkt ist.

7. Türblatt nach einem der Ansprüche 1 bis 6, **dadurch gekennzeichnet, dass** der Bewegungsumkehrer (30) einen Hebel (32) umfasst, welcher in seinem Zentrum um einen Fixpunkt (33) schwenkt und an jedem seiner Enden eine axiale Aufnahme (34, 35) zur Aufnahme eines Zapfens (36, 37) eines der beiden Verriegelungsstifte (26, 29) aufweist.

8. Türblatt nach einem der Ansprüche 1 bis 7, **dadurch gekennzeichnet, dass** die Kontrollmittel einen Drücker (13) und eine Feder umfassen, die den Drücker (13) beim Öffnen der Tür (2) in eine vorspringende Stellung bringt.

9. Türblatt nach Anspruch 8, **dadurch gekennzeichnet, dass** der Drücker (13) sich in einer eingezogenen Stellung befindet, wenn der Hauptschlossriegel (4) sich in seiner Verriegelungsstellung befindet, und sich in einer vorspringenden Stellung befindet, wenn der Hauptschlossriegel (4) sich in seiner Öffnungsstellung befindet.

## Claims

1. Door leaf with automatic security locking system comprising:
a main dead-bolt (4) that can engage in a slot of an adjacent element in the closed position of the door (2), to define a locked position;
control means (13) capable of detecting said closed position of the door (2); and
operating means (14, 24, 41) of the main dead-bolt (4) slaved to said control means (13) and connect it to said dead-bolt (4), so as to be able to bring the latter automatically into its locked position when said control means (13) detect said closed position of the door (2);
a first locking spindle (26) and a second locking spindle (29), each of these two locking spindles (26, 29) being mounted so as to be able to slide in a direction perpendicular to the direction of locking of said main dead-bolt (4),
said operating means (14, 24, 41) of the main dead-bolt (4) being connected to the first locking spindle (26) so as to be able to bring the latter automatically into a locked position by a translation in a first direction, when said control means (13) detect said closed position of the door (2); and
a movement inverter (30) that is connected between said first locking spindle (26) and said second locking spindle (29) so as to bring the latter automatically into a locked position by a translation in a direction opposite to said first direction;
**characterized in that**
said main dead-bolt (4), said operating means (14, 24, 41) and said control means (13) form part of a lock unit built into the door leaf (2) at a certain distance from a first horizontal edge and from a second horizontal edge of said door leaf (2);
said movement inverter (30) forms a separate unit that is arranged close to said first horizontal edge of said door leaf (2),
said first locking spindle (26) passes through said lock unit, where it is connected to said operating means and extends, inside said door leaf, between the two horizontal edges of said door leaf, a first end of said first locking spindle (26) being connected to the movement inverter (30) in said separate unit close to said first horizontal edge, and a second free end of said first locking spindle (26) forming, in said second horizontal edge, a first auxiliary dead-bolt (8); and
said second locking spindle (29) comprises a free end which forms, in said first horizontal edge of said door leaf (2), a second auxiliary dead-bolt (9).

2. Door leaf according to Claim 1, **characterized in that** said operating means of said main dead-bolt (4) comprise a return spring (24) capable of bringing said main dead-bolt (4) into its locked position; and
said control means (13) comprise an immobilization means (43, 44) capable of immobilizing said main dead-bolt (4) in an open position, if an open position of the door (2) is detected, and capable of releasing said main dead-bolt (4), if a closed position of the door (2) is detected.

3. Door leaf according to Claim 1 or 2, **characterized in that** said operating means comprise an operating plate (14), this operating plate (14) being mounted in said lock unit (1) so as to be able to sustain a translation movement in a plane parallel to the direction of movement of said main dead-bolt (4) and to interact, on the one hand, with said main dead-bolt (4) and, on the other hand, with said first locking spindle (26), to draw simultaneously said main dead-bolt (4) and said first locked spindle (26) into their respective locked position.

4. Door leaf according to Claim 3, **characterized in that** said operating plate (14) is mounted in said lock unit (1) so as to be able to sustain a translation movement in a direction substantially perpendicular to the direction of movement of said main dead-bolt (4).

5. Door leaf according to either one of Claims 3 or 4, **characterized in that** said operating plate (14) interacts with a latch bolt (12) so as to immobilize the latter in a locked position when said main dead-bolt (4) is also in its locked position.

6. Door leaf according to Claim 3, **characterized in that** said first locking spindle (26) is articulated on said operating plate (14).

7. Door leaf according to any one of Claims 1 to 6, **characterized in that** said movement inverter (30) comprises a lever (32) which pivots at its centre about a fixed point (33) and which has, at each of its ends, an axial slot (34, 35) receiving a stud (36, 37) of one of the two locking spindles (26, 29).

8. Door leaf according to any one of Claims 1 to 7, **characterized in that** said control means comprise a button (13) and a spring bringing said button (13) into a protruding position when the door (2) is opened.

9. Door leaf according to Claim 8, **characterized in that** said button (13) is in a retracted position when said main dead-bolt (4) is in its locked position and in a protruding position when said main dead-bolt (4) is in its open position.
